# EUROPÄISCHE PATENTSCHRIFT

(11) **EP 2 742 188 B1**
(45) Veröffentlichungstag und Bekanntmachung des Hinweises auf die Patenterteilung: **15.11.2017**
(21) Anmeldenummer: 11741579.4
(22) Anmeldetag: 11.08.2011
(51) Int. Cl.: E03D 9/00, C11D 17/00, B65D 83/00

(54) **APPLIKATOR FÜR GELFÖRMIGE WC-REINIGUNGSPRODUKTE DIREKT AUF DER OBERFLÄCHE DER WC-SCHÜSSEL**
APPLICATOR FOR GEL-LIKE WC-CLEANING PRODUCTS DIRECTLY ON THE SURFACE OF THE WC BOWL
APPLICATEUR DESTINÉ À APPLIQUER DES PRODUITS DE NETTOYAGE POUR W.C. EN FORME DE GEL DIRECTEMENT SUR LA SURFACE DE LA CUVETTE DE W.C.

(43) Veröffentlichungstag der Anmeldung: 18.06.2014
(73) Patentinhaber: Henkel AG & Co. KGaA, 40589 Düsseldorf (DE)
(72) Erfinder: MÜHLHAUSEN, Hans-Georg, 40597 Düsseldorf (DE); LEHMANN, Detlef, 40699 Erkrath-Hochdahl (DE)
(86) Internationale Anmeldenummer: PCT/EP2011/063813
(87) Internationale Veröffentlichungsnummer: WO 2013/020597

(56) Entgegenhaltungen:
- EP-A1- 2 281 756
- EP-A1- 2 314 522
- EP-A1- 2 361 850
- WO-A1-2011/040581
- DE-A1-102010 028 352

## Beschreibung

Die Erfindung betrifft einen Applikator zum Aufbringen wenigstens eines gelförmigen Produktes, insbesondere eines WC-Reinigungsprodukts, auf eine Oberfläche, insbesondere eine keramische WC-Oberfläche

### Stand der Technik

Die Erfindung betrifft eine Abgabevorrichtung für eine zähflüssige, insbesondere gelar-tige Wirkstoffzubereitung, insbesondere für haushaltshygienische Anwendungen wie in einem Toilettenbecken o. dgl., mit den Merkmalen des Oberbegriffs von Anspruch 1, und zwar sowohl eine Abgabevorrichtung, in der sich die gelartige Wirkstoffzubereitung noch nicht befindet, als auch die Abgabevorrichtung einschließend die darin befindliche gelartige Wirkstoffzubereitung.

Zähflüssige, insbesondere gelartige Wirkstoffzubereitungen sind seit längerem zum Reinigen und/oder Desinfizieren und/oder Beduften von insbesondere Sanitärgegen-ständen wie Toilettenspülbecken bekannt (DE 100 48 887 A1). Derartige zähflüssige Wirkstoffzubereitungen sind viskose gelartige, bis pastöse Zusammensetzungen Wirkstoffzusammensetzungen, die aus einem entsprechenden Behältnis, der Abgabevorrichtung, direkt auf die Oberfläche des Sanitärgegenstandes aufgebracht werden und dort haften und erst nach einer größeren Anzahl von Spülvorgängen vollständig abgespült sind. Durch die direkte Haftung der Wirkstoffzubereitung auf der Oberfläche des Sanitärgegenstandes ist es nicht erforderlich, zusätzliche Behältnisse, die so genannten "WC-Körbchen" vorzusehen, die in dem Sanitärgegenstand, insbesondere also dem Toilettenspülbecken, verbleiben müssen. Deren Benutzung wird nämlich vom Verbraucher insbesondere beim Ersetzen des Produkts und bei der Reinigung der Toilette mitunter als unhygienisch empfunden.

Ähnliche Problemstellungen wie bei Toilettenbecken ergeben sich auch in anderen Anwendungsbereichen, beispielsweise bei Urinalen, in Handwaschbecken oder Waschbecken, in Industriewaschbecken, Geschirrspülmaschinen etc.. Eine besondere Anwendung finden Abgabevorrichtungen mit derartigen zähflüssigen, insbesondere gelartigen Wirkstoffzubereitungen bei der Unterrand-Anwendung in Toilettenbecken.

Zum Aufbringen der zähflüssigen, insbesondere gelartigen Wirkstoffzubereitung auf die zu reinigende bzw. bei den Spülvorgängen von Spülwasser überspülte Fläche dient ein geeigneter Applikator, also eine entsprechende Abgabevorrichtung. Hierzu kann man auf Applikationstechniken aus anderen Bereichen zurückgreifen, beispielsweise auf Aufgabevorrichtungen zu pastösen Wirkstoffzubereitungen im Bereich der Abdichtungs- und Klebetechnik. Dort ist es bekannt, die Wirkstoffzubereitung in einer Kartusche vorzuhalten, die mit einer Applikationsspitze versehen ist. Die Kartusche wird in eine Zylinder-Kolben-Anordnung eingesetzt. Ein in der Kartusche mit der Wirkstoffzubereitung enthaltener, von deren Boden gebildeter Vorschubkolben wird von der Vorschub-Stirnseite des Kolbens der Zylinder-Kolben-Anordnung in Richtung der Applikationsspitze gedrückt. Dabei wird die Wirkstoffzubereitung aus der Applikationsspitze auf den Applikationsbereich gedrückt.

Eine Art Applikator, um eine Kapsel zu entleeren, ist aus dem Dokument WO201140581 A1 bekannt. An der Spitze des Applikators ist auch ein Abstandshalter vorgesehen. Nach einer einmaligen Abgabe des Kapselinhalts muss die Kapsel durch eine neue ausgetauscht werden, dadurch ist, für jede Kapsel nur einmal und nur eine einzige Portionsmenge dosierbar.

EP2281756 beschreibt auch ein Applikator, der geeignet ist um einen einmalige Dosierung abzugeben. Nach der Dosierung, stellt sich der Applikator wieder in die Ursprungsposition, und das Produkt muss neu in den Applikator gefüllt werden.

Eine, nach Art einer Spritze arbeitende Zylinder-Kolben-Anordnung ist, bei richtiger Dimensionierung, auch als Abgabevorrichtung für die hier betroffenen zähflüssigen, insbesondere gelartigen Wirkstoffzubereitungen dieses Anwendungsfeldes geeignet (DE 100 48 887 A1; WO 02/26925 A1; DE 198 26 293 A2; WO 99/66017 A; WO 99/66021 A1 EP2314522 A1, EP2361850 A1). Das Dokument EP2361850 beschreibt eine solche Anordnung die geeignet ist um portionierte Mengen zu dosieren. Bei einer solchen "körbchenlosen" Abgabevorrichtung der Wirkstoffzubereitung beispielsweise für ein Toilettenbecken ist die bei einer spritzenartigen Konstruktion mögliche Einhandbetätigung zweckmäßig. Eine Bedienungsperson hat die andere Hand dann frei, um sich über dem Toilettenbecken beispielsweise an der Wand abzustützen während sie die Wirkstoffzubereitung im Toilettenbecken appliziert. Mit dem Applikator aus EP2361850 ist es möglich mehrere Dosierungen durchzuführen, ohne den Applikator neu zu füllen müssen. Zum Dosieren muss jedes Mal ein Anschlagelement durch den Benutzer eingedrückt werden. Eine mehrfache Dosierung ohne die Betätigung des Anschlagelements ist nicht möglich.

Um eine unhygienische Berührung von Körperteilen mit dem Rand des Toilettenbeckens zu vermeiden ist, insbesondere für die Unterrand-Anwendung, eine zweckmäßige Dimensionierung der Abgabevorrichtung, also eine schlanke, etwas langgestreckte Gestaltung des Aufnahmezylinders zweckmäßig.

Der Lehre liegt das Problem zugrunde, die bekannte, als Zylinder-Kolben-Anordnung spritzenartig ausgestaltete Abgabevorrichtung für eine zähflüssige, insbesondere gelartige Wirkstoffzubereitung so auszugestalten und weiterzubilden, dass sie hinsichtlich Handhabung und insbesondere hinsichtlich des ästhetischen Erscheinungsbilds des auf einer Oberfläche applizierten Gelkörpers verbessert ist.

Die zuvor aufgezeigte Problemstellung wird bei einer Abgabevorrichtung mit den Merkmalen des Oberbegriffs von Anspruch 1 durch die Merkmale des kennzeichnenden Teils von Anspruch 1 gelöst. Durch die Portionsmarkierungen, die federnd bei einem Kontakt des Kragens der Kolbenaufnahme in die Aufnahmeräume einfedern, kann ein Widerstand beim Einschieben der Kolbenaufnahme mit den Kolben in die Aufnahmeräume erzeugt werden, der dem Benützer anzeigt, dass eine Portion der beiden Produkte vollständig abgegeben wurde und er somit die Kolbenaufnahme mit den Kolben nicht weiter in die Aufnahmeräume eindrücken muss.

Durch die Anzahl und Anordnung der Distanzelemente kann eine gezielte Formgebung für das zu applizierende gelförmige Produkt durch ein entsprechendes Umfließen der Distanzelemente mit der oder den Zubereitungen realisiert werden. Die in der erfindungsgemäßen Ausgestaltung geringe Kontaktfläche zwischen Applikator und zu applizierenden Oberfläche reduziert unvermeidliche Verschmutzung (Bakterien, Keime) des Applikators bzw. des gelförmigen Produktes während des Applikationsprozesses auf ein Minimum.

Durch die Realisierung eines Abstands A zwischen der ersten Öffnung eines Aufnahmeraums und der zu beaufschlagenden Oberfläche und der Anordnung der Distanzelemente um die erste Öffnung wird erreicht, dass die Produktkontaktfläche mit der Oberfläche größer ist als die Produktaustrittsfläche aus der ersten Öffnung. Die dadurch unterschiedlichen hohen Adhäsionskräfte bewirken beim Zurückziehen des Applikators von der zu beaufschlagenden Oberfläche einen guten und sauberen Produktabriss des gelförmigen Produkts vom Applikator.

Dadurch, dass die Distanzelemente den Fluss einer gelförmigen Zubereitung bei deren Applikation nur abschnittsweise begrenzen, da die gelförmigen Zubereitung die Distanzelemente umfließen können, ist ebenfalls eine bedarfsgerechte Dosierung ermöglicht, so dass beispielsweise je nach der gewünschten Reinigungsleistung des gelförmigen Produkts innerhalb eines WC-Beckens mehr oder weniger an gelförmiger Zubereitung durch den Benutzer dosiert werden kann.

Es ist durch die Verwendung der erfindungsgemäßen umfließbaren Distanzelemente also insbesondere möglich eine von einer Einfachdosiermenge abweichende Dosierung, insbesondere eine Zweifachdosiermenge, in ein Toilettenbecken zu applizieren. Insbesondere ist es somit auch denkbar, dass der Applikator in der Art konfiguriert ist, dass die Distanzelemente erst ab einer Zweifachdosiermenge umflossen werden, so dass der Benutzer unmittelbar anhand der ausgebildeten Geometrie des applizierten Gelkörpers erkennen kann, ob eine einfach, zweifach oder gar mehrfache Dosiermenge abgegeben wurde. Ferner ist es in einer derartigen Konfiguration des Applikators für einen Benutzer ebenfalls möglich, eine Mehrfachdosierung während des Applikationsvorgangs zu erkennen, wenn das applizierte Gel beginnt die Distanzelemente zu umfließen und somit aus der Projektion der Applikatorkontur hervorzutreten.

Bevorzugte Ausgestaltungen und Weiterbildungen der zuvor erläuterten Lehre sind Gegenstand der Unteransprüche. Zu einigen Unteransprüchen darf dabei noch folgendes ausgeführt werden.

Es ist bevorzugt, dass wenigstens ein zweiter Aufnahmeraum für ein zweites gelförmiges Produkt vorgesehen ist, wobei das erste und das zweite gelförmige Produkt voneinander verschieden sind und der zweite Aufnahmeraum jeweils eine erste Öffnung und eine zweite Öffnung aufweist. Hierdurch lassen sich insbesondere nicht miteinander lagerstabile Zubereitungen bevorraten und auf eine Oberfläche applizieren.

In diesem Zusammenhang ist es des Weiteren zu bevorzugen, dass die Aufnahmeräume nebeneinander angeordnet sind. Selbstverständlich ist es auch denkbar, die Aufnahmeräume als ineinander gesteckte Zylinder coaxial zueinander anzuordnen.

Um eine gute Entformbarkeit aus einem Spritzgusswerkzeug sowie eine möglichst geringe von Zubereitung während des Applikationsprozesses benetzbaren Oberfläche bereitzustellen, ist es vorteilhaft, dass die Distanzelemente stabartig, insbesondere zylinderförmig ausgebildet sind. Der Querschnitt der stabartigen Distanzelemente kann beispielsweise aber auch quadratisch, rechteckig, oval, dreiecksförmig, kreuzförmig oder sternförmig ausgebildet sein.

Um einen guten Produktabriss und eine hinreichende Anhanftung der Zubereitung auf der Oberfläche zu gewährleisten ist es von Vorteil, dass die Distanzelemente in der Art konfiguriert sind, dass beim Andrücken des Applikators auf eine mit den gelförmigen Produkten zu beaufschlagenden Oberfläche, ein Abstand zwischen den ersten Öffnungen der Aufnahmeräume und der zu beaufschlagenden Oberfläche von 0,5mm-30mm, bevorzugt 2mm-10mm ausgebildet ist.

Ein besonders zu bevorzugender, wolkenartiger Gelkörper lässt sich auf einer Oberfläche applizieren, wenn sechs Distanzelemente an einem Applikator mit zwei Aufnahmeräumen angeordnet sind, wobei die Distanzelemente in der Art angeordnet sind, dass jede der ersten Öffnungen der Aufnahmeräume von vier Distanzelementen umgeben ist.

In einer bevorzugten Ausführungsform der Erfindung sind die Distanzelemente auf einem mit dem Applikator form- und/oder kraftschlüssig lösbar oder unlösbar fixierbaren Adapter angeordnet. Auf diese Weise ist es möglich unterschiedlich positionierte Distanzelemente, die eine jeweils unterschiedliche Formgebung der gelförmigen Produkte auf der zu applizierenden Oberfläche bewirken, anzubieten, so dass ein Benutzer beispielsweise eine bevorzugte Formgebung auswählen kann.

Schließlich empfiehlt es sich, den erfindungsgemäßen Applikator in Verbindung mit speziellen Wirkstoffzubereitungen zu verwenden, um die passende Applikation zu realisieren. Dazu ist vorgesehen, dass als Wirkstoffzubereitung eine Reinigungsmittelzubereitung, insbesondere eine für den Sanitärbereich geeignete Reinigungsmittelszubereitung, insbesondere vermischt mit einer Duftkomponente verwendet wird. Beispiele für Wirkstoffzubereitungen sind in der DE 100 48 887 A1 und/oder der WO 02/26925 A1 und/oder der DE 198 26 293 A1 und/oder der WO 99/66017 A1 und/oder der WO 99/66021 A1 vorhanden.

Der erfindungsgemäße Applikator eignet sich zum Auftrag von gelförmigen Zubereitungen auf Oberflächen. Insbesondere eignet sich der Applikator zum Aufbringen einer WC-Reinigungszubereitung auf eine keramische WC-Oberfläche. Ferner kann der erfindungsgemäße Applikator verwendet werden, um gelförmige Zubereitungen wie beispielsweise textile Wasch- und/oder Waschhilfsmittel auf einer Oberfläche, wie beispielsweise auf der Innenseite einer Waschmaschinentür oder in einer Einspülkammer einer Einspülschublade einer Waschmaschine zu applizieren. Ferner ist es denkbar, eine Geschirrspülzubereitung mittels des erfindungsgemäßen Applikators beispielsweise auf die Innenseite einer Geschirrspülmaschinentür, in die Dosierkammer einer Geschirrspülmaschine oder dergleichen aufzubringen.

Es ist insbesondere bevorzugt, den erfindungsgemäßen Applikator mit gelförmigen Zubereitungen aus der Gruppe der Reinigungszubereitungen, Duftstoffzubereitungen, Waschmittelzubereitungen, Spülmittelzubereitungen, Insektizid-Zubereitungen zu verwenden.

Beispielsweise können folgende Kombinationen von unterschiedlichen gelförmigen Zubereitungen mit einem Zweikammer-Applikator verwendet werden:

| **Anwendungsfall** | **Kammer 1** | **Kammer 2** |
|---|---|---|
| WC-Reinigungsprodukt | Bleichehaltige Zubereitung | Duftstoffhaltige Zubereitung |
| WC-Reinigungsprodukt | Chlorhaltige Zubereitung | Duftstoffhaltige Zubereitung |
| Textilwaschmittel | Enzymhaltige Zubereitung | Bleichehaltige Zubereitung |
| Textilwaschmittel | Waschmittelzubereitung | Weichspülerzubereitung |
| Maschinelles Geschirrspülmittel | Enzymhaltige Zubereitung | Bleichehaltige Zubereitung |

Es ist ferner möglich, dass die aus den unterschiedlichen Kammern dosierten Gele insbesondere eine voneinander verschiedene Wasserlöslichkeit aufweisen, so dass beispielsweise eine zeitversetzte Freisetzung aus den derart applizierten Gelen erfolgen kann.

Im Folgenden wir die Erfindung anhand einer lediglich ein Ausführungsbeispiel darstellenden Zeichnung näher erläutert. In der Zeichnung zeigt
- Fig. 1: Explosionsdarstellung eines Zweikammer-Applikators
- Fig. 2: Keramische Oberfläche und Zweikammer-Applikator nach Applikation der gelförmigen Zubereitungen
- Fig. 3: Perspektivischer Längsschnitt durch einen Applikator
- Fig. 4: Anordnung von sechs Distanzelementen relativ zu den Abgabeöffnungen eines Zweikammer-Applikators
- Fig. 5: Anordnung von vier Distanzelementen relativ zu den Abgabeöffnungen eines Zweikammer-Applikators
- Fig. 6: Gelkörper, der mit einem Applikator aus Fig. 5 erzeugt wurde.

Fig. 1 zeigt den Applikator 1 in einer perspektivischen Explosionsansicht. Der Applikator 1 ist in dem gezeigten Ausführungsbeispiel mit zwei Aufnahmeräumen 2a,2b für voneinander verschiedene gelförmige Zubereitungen 3a,3b (nicht abgebildet) versehen. Diese Ausführungsform wird auch als Zweikammer-Applikator bezeichnet. Die beiden Aufnahmeräume 2a,2b sind nebeneinander angeordnet und einstückig über einen Steg miteinander verbunden.

Die zylindrisch ausgeformten Aufnahmeräume 2a,2b weisen jeweils erste im wesentlichen kreisrunde Öffnungen 4a,4b und jeweils zweite kreisrunde Öffnungen 5a,5b auf, wobei die ersten Öffnungen 4a,4b vorgesehen sind, um die gelförmigen Produkte 3a,3b freizusetzen und die zweiten Öffnungen 5a,5b vorgesehen sind, im Aufnahmeraum 2a,2b jeweils bewegliche Kolben 6a,6b aufzunehmen, mittels derer die gelförmigen Produkte 3a,3b durch die ersten Öffnungen 4a,4b gedrückt werden können.

Am Applikator 1 sind um die ersten Öffnungen 4a,4b der Aufnahmeräume 2a,2b insgesamt 6 Distanzelemente 7a,7b,7c,7d,7e,7f in Form von zylinderförmigen Stäben, die sich parallel zur Fließrichtung der Zubereitungen 3a,3b aus der Ebene der Öffnungen 4a,4b heraus erstrecken, so dass beim Andrücken des Applikators 1 auf eine mit dem gelförmigen Produkt 3a,3b zu beaufschlagenden, insbesondere keramische WC-Oberfläche 8, ein Abstand A zwischen den Öffnungen 4a,4b und der Oberfläche 8 ausgebildet ist und die gelförmigen Produkte 3a,3b beim Austreten frei um die Distanzelemente 7a,7b,7c,7d,7e,7f herum fließen kann. Dies ist auch gut in der Fig. 2 zu erkennen.

Die Öffnungen 4a,4b können mittels der Verschlusskappe 10 verschlossen und so gegen Austrocknung der gelförmigen Zubereitungen 3a,3b geschützt werden.

Die in den Aufnahmeräumen 2a,2b beweglichen Kolben 6a,6b sind mit einer Kolbenaufnahme 9 verbunden. Die Kolben 6a,6b werden jeweils auf zylinderförmige Aufnahmeelemente 13a,13b aufgesteckt, die innerhalb der Kolbenaufnahme 9 verlaufen. Dadurch, dass eine Kolbenaufnahme 9 für beide Kolben 6a,6b vorgesehen ist, wird gewährleistet, dass die gleichen Mengenverhältnisse an gelförmigen Produkten 3a,3b aus den Öffnungen 4a,4b beim Vorschub der Kolbenaufnahme 9 freigesetzt werden.

Die Kolbenaufnahme 9 ist so ausgestaltet, dass die Aufnahmeelemente 13a,13b mit den Kolben 6a,6b, in die korrespondierenden Aufnahmeräume 2a,2b eingreifen und der äußere Mantel der Kolbenaufnahme 9 die Aufnahmeräume 2a,2b außenseitig umfasst. So ist eine gute Führung der Kolbenaufnahme 9 relativ zu den Aufnahmeräumen 2a,2b beim Vorschub gewährleistet.

Des Weiteren weist die Kolbenaufnahme 9 einen umlaufenden Kragen 12 auf, dessen Funktion nachstehend erläutert wird.

Der Applikator 1 weist zwischen den beiden Aufnahmeräumen 2a,2b parallel zur Fließrichtung der Zubereitungen 3a,3b angeordnete, nach außen ragende, federnde Portionsmarkierungen 11 auf, die beim Vorschub der Kolbenaufnahme 9 gegen den Kragen 12 der Kolbenaufnahme 9 stoßen. Die Portionsmarkierungen 11 sind in Vorschubrichtung der Kolbenaufnahme 9 rampenförmig oder bogenförmig ausgeführt.

Die Portionsmarkierungen 11 sind über Querschlitze, die so konfiguriert sind, dass sie im Kunststoffmaterial federnde Zungen ausbilden, begrenzt eigenbeweglich. Das wird im dargestellten Ausführungsbeispiel für eine weitere Maßnahme genutzt, nämlich für die Zuordnung von Widerständen zu den einzelnen Portionsmarkierungen 11 beim Vorschub der Kolbenaufnahme 9 in Richtung der Öffnungen 4a,4b. Beim Einschieben der Kolbenaufnahme 9 in die Aufnahmeräume 2a,2b spürt man daher einen geringfügigen Widerstand beim Erreichen der jeweiligen Portionsmarkierung 11. Durch die federnde Lagerung der Portionsmarkierungen 11 wird die Portionsmarkierung 11 durch den Kragen 12 der Kolbenaufnahme 9 gegen den Federwiderstand ins Innere eines der Aufnahmeräume 2a,2b gedrückt. Der Benutzer muss also nicht beim Applizieren der Wirkstoffzubereitung auf den Applikator 1 blicken, sondern kann einfach durch das Einschieben der Kolbenaufnahme 9 spüren, ob die komplette Applikation einer Portion erfolgt ist.

Selbstverständlich kann der Fachmann auch jede andere geeignete Art der Verrastung und Mittel zur portionierten Abgabe der Gele für den gezeigten Applikator verwenden.

Die Funktionsweise des aus Fig. 1 bekannten Zweikammer-Applikators wird an Hand der Fig. 2 weiter erläutert. Fig. 2 zeigt eine keramische Oberfläche 8 und einen Zweikammer-Applikator 1 nach Applikation der gelförmigen Zubereitungen 3a,3b auf der Oberfläche 8.

Der Zweikammer-Applikator 1 wurde auf die Oberfläche 8 aufgesetzt, so dass die Distanzelemente 7 die Oberfläche 8 berühren. Zwischen den Öffnungen 4a,4b und der Oberfläche 8 ist dabei ein Abstand A ausgebildet. Die gelförmigen Zubereitungen 3a,3b wurden nachfolgend durch den Vorschub der Kolbenaufnahme 9 in Richtung der Öffnungen 4a,4b aus dem Applikator 1 heraus auf die Oberfläche 8 appliziert. Dabei wurden die Distanzelemente 7 von den Zubereitungen 3a,3b frei umflossen, so dass im Ergebnis eine etwa wolkenförmige Gelanhaftung auf der Oberfläche, wie sie in Fig. 2 abgebildet ist, ausgebildet wurde.

In Fig. 3 ist ein perspektivischer Längsschnitt durch eine Kammer des aus den Fig. 1-2 bekannten Zweikammer-Applikators abgebildet.

Man erkennt, dass der Kolben 6a durch die Öffnung 5a hindurch innerhalb des zylindrischen Aufnahmeraums 2a beweglich angeordnet ist. Der Kolben 6a ist so ausgeführt, dass er gegenüber dem Aufnahmeraum 2a dicht ist. Hierzu kann der Kolben 6a beispielsweise aus einem elastischen und/oder anschmiegsamen Material, wie etwa einem Elastomer ausgeformt sein. Der Kolben 6a ist auf dem Aufnahmeelement 13a der Kolbenaufnahme 9 aufgesteckt. Der äußere Mantel der Kolbenaufnahme 9 umschließt den Aufnahmeraum 2a.

Beim Vorschub der Kolbenaufnahme 9 zur Freisetzung von Zubereitung aus dem Applikator 1 wird der Kragen 12 gegen die federnd gelagerten Positionsmarkierungen 11 bewegt. Durch deren rampen- bzw. bogenförmige Ausbildung, werden die Positionsmarkierungen 11 durch den Vorschub der Kolbenaufnahme 9 ins Innere des Aufnahmeraums 2a gedrückt. Der Benutzer spürt hierbei einen Widerstand, der ihm anzeigt, dass eine Portionsmenge an Zubereitung freigesetzt wurde. Durch einen weiteren Vorschub ist es auch möglich, mehrere Portionsmengen an Zubereitung aus dem Applikator 1 freizusetzen.

Fig. 4 zeigt eine bevorzugte Anordnung von 6 Distanzelementen 7a-f relativ zu den Abgabeöffnungen 4a,4b eines Zweikammer-Applikators. Die Abgabeöffnungen 4a,4b sind dabei von jeweils vier Distanzelementen umgeben, wobei die Anordnung der jeweils 4 eine Abgabeöffnung umgebenden Distanzelemente eine quadratische oder rechteckige Fläche absteckt, innerhalb derer eine der Abgabeöffnungen 4a,4b angeordnet ist.

Durch eine derartige Konfiguration lassen sich wolkenartige Gelanhaftungen auf einer Oberfläche erzeugen.

Fig. 5 zeigt eine mögliche Anordnung von vier Distanzelementen relativ zu den Abgabeöffnungen eines Zweikammer-Applikators. Die Distanzelemente 7a-d liegen sich jeweils paarweise (7a-7c; 7b-7d) gegenüber wobei ihre Verbindungslinien ein Kreuz, dessen Schnittpunkt in etwa mittig zwischen den Abgabeöffnungen 4a,4b liegt, bilden. Der in dieser Konfiguration der Distanzelemente 7a-d erzeugte, schmetterlingsartige Gelkörper ist in Fig. 6 wiedergegeben.

## Patentansprüche

1. Applikator (1) für gelförmige Produkte, insbesondere ein WC-Reinigungsprodukt, umfassend
• einen Aufnahmeraum (2a) für ein erstes gelförmiges Produkt (3a), wobei der Aufnahmeraum (2a) das erste gelförmige Produkt (3a) und einen beweglichen Kolben (6a) umfasst;
• einen zweiter Aufnahmeraum (2b) für ein sich vom ersten gelförmigen Produkt (3a) unterscheidendes, zweites gelförmiges Produkt (3b), wobei der zweite Aufnahmeraum (2b) das zweite gelförmiges Produkt (3b) und einen zweiten beweglichen Kolben (6b) umfasst;
⊛ eine Kolbenaufnahme (9) für die beiden Kolben (6a,6b), wobei die Kolbenaufnahme (9) so ausgebildet ist, dass sie die Aufnahmeräume (2a,2b) außenseitig zumindest abschnittsweise umfasst; und
wobei der jeweilige Aufnahmeraum (2a,2b) eine erste Öffnung (4a,4b) und eine zweite Öffnung (5a,5b) aufweist, wobei die erste Öffnung (4a,4b) vorgesehen ist, um das gelförmige Produkt (3a,3b) freizusetzen und die zweite Öffnung (5a,5b) vorgesehen ist, den im Aufnahmeraum (2a,2b) beweglichen Kolben (6a,6b) aufzunehmen, mittels dessen das gelförmige Produkt (3a,3b) durch die erste Öffnung (4a,4b) gedrückt werden kann; und
wobei am Applikator (1) um jeweils die erste Öffnung (4a,4b) des jeweiligen Aufnahmeraums (2a,2b) wenigstens zwei, bevorzugt wenigstens drei Distanzelemente (7a,7b,7c,7d,7e,7f) in der Art angeordnet und konfiguriert sind, dass beim Andrücken des Applikators (1) auf eine mit dem gelförmigen Produkt (3a,3b) zu beaufschlagenden, insbesondere keramische WC-Oberfläche (8), ein Abstand A zwischen der ersten Öffnung (4a,4b) und der Oberfläche (8) ausgebildet ist und jeweils das gelförmigen Produkt (3a,3b) beim Austreten frei um die Distanzelemente (7a,7b,7c,7d,7e,7f) herum fließen kann; und wobei der Applikator zwischen den beiden Aufnahmeräumen (2a,2b) parallel zur Fließrichtung der Zubereitungen (3a,3b) angeordnete, nach außen ragende, federnde Portionsmarkierungen (11) aufweist, die beim Vorschub der Kolbenaufnahme (9) gegen einen Kragen (12) der Kolbenaufnahme (9) stoßen, so dass beim Einschieben der Kolbenaufnahme (9) mit den Kolben (6a, 6b) in die Aufnahmeräume (2a, 2b) ein geringfügiger Widerstand beim Erreichen der jeweiligen Portionsmarkierung (11) erzeugt wird, wobei in Folge der federnden Lagerung der Portionsmarkierungen (11) die jeweilige Portionsmarkierung (11) durch den Kragen (12) der Kolbenaufnahme (9) gegen den Federwiderstand ins Innere eines der Aufnahmeräume (2a,2b) gedrückt wird;
wobei die Portionsmarkierungen (11) in Vorschubrichtung der Kolbenaufnahme (9) rampenförmig oder bogenförmig ausgeführt sind.

2. Applikator nach Anspruch 1, **dadurch gekennzeichnet, dass** die Aufnahmeräume (2a,2b) nebeneinander angeordnet sind.

3. Applikator nach einem der vorherigen Ansprüche 1 oder 2, **dadurch gekennzeichnet, dass** die Aufnahmeräume (2a,2b) über mindestens einen Steg miteinander verbunden sind.

4. Applikator nach einem der vorherigen Ansprüche, **dadurch gekennzeichnet, dass** die Distanzelemente (7a,7b,7c,7d,7e,7f) stabartig, insbesondere zylinderförmig ausgebildet sind

5. Applikator nach einem der vorherigen Ansprüche, **dadurch gekennzeichnet, dass** die Distanzelemente (7a,7b,7c,7d,7e,7f) in der Art konfiguriert sind, dass beim Andrücken des Applikators (1) auf eine mit den gelförmigen Produkten (3a,3b) zu beaufschlagenden Oberfläche (8), ein Abstand zwischen den ersten Öffnungen (4a,4b) der Aufnahmeräume (2a,2b) und der zu beaufschlagenden Oberfläche (8) von 0,5mm-30mm, bevorzugt 2mm-10mm ausgebildet ist.

6. Applikator nach einem der vorherigen Ansprüche, **dadurch gekennzeichnet, dass** sechs Distanzelemente (7a,7b,7c,7d,7e,7f) an einem Applikator (1) mit zwei Aufnahmeräumen (2a,2b) angeordnet sind, wobei die Distanzelemente (7a,7b,7c,7d,7e,7f) in der Art angeordnet sind, dass jede der ersten Öffnungen (4a,4b) der Aufnahmeräume (2a,2b) von vier Distanzelementen umgeben ist.

7. Applikator nach einem der vorherigen Ansprüche, **dadurch gekennzeichnet, dass** die Distanzelemente (7a,7b,7c,7d,7e,7f) auf einem mit dem Applikator (1) form- und/oder kraftschlüssig lösbar oder unlösbar fixierbaren Adapter angeordnet sind.

8. Applikator nach einem der vorherigen Ansprüche 1 bis 6, **dadurch gekennzeichnet, dass** die Distanzelemente (7a,7b,7c,7d,7e,7f) form- oder kraftschlüssig lösbar oder unlösbar mit dem Applikator (1) verbindbar sind.

9. Applikator nach einem der vorherigen Ansprüche 1 bis 6, **dadurch gekennzeichnet, dass** die Distanzelemente (7a,7b,7c,7d,7e,7f) einstückig mit dem Applikator (1) ausgeformt sind.

## Claims

1. An applicator (1) for gel products, in particular a toilet-cleaning product, comprising
• a receiving space (2a) for a first gel product (3a), wherein the receiving space (2a) comprises the first gel product (3a) and a movable piston (6a);
• a second receiving space (2b) for a second gel product (3b) that differs from the first gel product (3a), wherein the second receiving space (2b) comprises the second gel product (3b) and a second movable piston (6b);
a piston holder (9) for the two pistons (6a, 6b), wherein the piston holder (9) is formed such that it comprises the receiving spaces (2a, 2b) on the outside thereof at least in portions; and wherein each receiving space (2a, 2b) comprises a first opening (4a, 4b) and a second opening (5a, 5b), the first opening (4a, 4b) being provided in order to release the gel product (3a, 3b) and the second opening (5a, 5b) being provided in order to receive the piston (6a, 6b) that is movable in the receiving space (2a, 2b), by means of which piston the gel product (3a, 3b) can be pushed through the first opening (4a, 4b); and
wherein at least two, preferably at least three, spacer elements (7a, 7b, 7c, 7d, 7e, 7f) are arranged and configured on the applicator (1) around each first opening (4a, 4b) in the relevant receiving space (2a, 2b) such that, when pressing the applicator (1) against a toilet surface (8) to which the gel product (3a, 3b) is to be applied and which is in particular ceramic, a distance A is formed between the first opening (4a, 4b) and the surface (8), and in each case the gel product (3a, 3b) can flow freely around the spacer elements (7a, 7b, 7c, 7d, 7e, 7f) when emerging; and wherein the applicator
comprises resilient portion markers (11) which are between the two receiving spaces (2a, 2b), are arranged so as to be in parallel with the direction of flow of the preparations (3a, 3b), project outwards, and abut a collar (12) of the piston holder (9) when the piston holder (9) is pushed forward,
such that, when the piston holder (9) and the pistons (6a, 6b) are inserted into the receiving spaces (2a, 2b), slight resistance is generated when the relevant portion marker (11) is reached, the relevant portion marker (11) being pushed through the collar (12) of the piston holder (9) into the interior of one of the receiving spaces (2a, 2b) against the spring resistance, as a result of the spring mounting of the portion markers (11);
wherein the portion markers (11) are designed so as to be ramp-shaped or curved in the movement direction of the piston holder (9).

2. The applicator according to claim 1, **characterized in that** the receiving spaces (2a, 2b) are adjacent.

3. The applicator according to either one of the preceding claims 1 or 2, **characterized in that** the receiving spaces (2a, 2b) are interconnected by at least one web.

4. The applicator according to one of the preceding claims, **characterized in that** the spacer elements (7a, 7b, 7c, 7d, 7e, 7f) are formed so as to be rod-like, in particular cylindrical.

5. The applicator according to one of the preceding claims, **characterized in that** the spacer elements (7a, 7b, 7c, 7d, 7e, 7f) are configured in such a way that, when pressing the applicator (1) against a surface (8) to which the gel products (3a, 3b) are to be applied, a distance of 0.5 mm-30 mm, preferably 2 mm-10 mm, is formed between the first openings (4a, 4b) in the receiving spaces (2a, 2b) and the surface (8) to which the gel product is to be applied.

6. The applicator according to one of the preceding claims, **characterized in that** six spacer elements (7a, 7b, 7c, 7d, 7e, 7f) are arranged on an applicator (1) having two receiving spaces (2a, 2b), the spacer elements (7a, 7b, 7c, 7d, 7e, 7f) being arranged in such a way that each of the first openings (4a, 4b) in the receiving spaces (2a, 2b) is surrounded by four spacer elements.

7. The applicator according to one of the preceding claims, **characterized in that** the spacer elements (7a, 7b, 7c, 7d, 7e, 7f) are arranged on an adaptor that can be fixed to the applicator (1) positively and/or non-positively so as to be detachable or non-detachable.

8. The applicator according to one of claims 1 to 6, **characterized in that** the spacer elements (7a, 7b, 7c, 7d, 7e, 7f) can be connected to the applicator (1) positively and/or non-positively so as to be detachable or non-detachable.

9. The applicator according to one of claims 1 to 6, **characterized in that** the spacer elements (7a, 7b, 7c, 7d, 7e, 7f) are formed in one piece with the applicator (1).

## Revendications

1. Applicateur (1) pour produits en gel, en particulier pour un produit de nettoyage des WC, comprenant :
• un espace de réception (2a) pour un premier produit en gel (3a), l'espace de réception (2a) comprenant le premier produit en gel (3a) et un piston mobile (6a) ;
• un deuxième espace de réception (2b) pour un deuxième produit en gel (3b) différent du premier produit en gel (3a), le deuxième espace de réception (2b) comprenant le deuxième produit en gel (3b) et un deuxième piston mobile (6b) ;
une réception de piston (9) pour les deux pistons (6a,6b), la réception de piston (9) étant constituée de façon à comprendre les espaces d'admission (2a,2b) extérieurement au moins par tronçons ; et
où l'espace de réception respectif (2a,2b) présente une première ouverture (4a,4b) et une deuxième ouverture (5a,5b), la première ouverture (4a,4b) étant prévue pour libérer le produit en gel (3a,3b) et la deuxième ouverture (5a,5b) étant prévue pour recevoir le piston mobile (6a,6b) dans l'espace de réception (2a,2b), au moyen de quoi le produit en gel (3a,3b) peut être pressé à travers la première ouverture (4a,4b) ; et
où sont disposés et configurés au niveau de l'applicateur (1) autour de respectivement la première ouverture (4a,4b) de l'espace de réception respectif (2a,2b) au moins deux, de préférence au moins trois éléments d'écartement (7a,7b,7c,7d,7e,7f) de façon qu'en pressant l'applicateur (1) sur une surface (8) de WC à alimenter en produit en gel (3a,3b), en particulier une surface céramique, il se forme un intervalle A entre la première ouverture (4a,4b) et la surface (8) et respectivement de façon que le produit en gel (3a,3b) puisse s'écouler librement autour des éléments d'écartement (7a,7b,7c,7d,7e,7f) à l'introduction ; et
où l'applicateur entre les deux espaces de réception (2a,2b) présente des marquages élastiques de portion (11) disposés parallèlement à la direction d'écoulement des préparations (3a,3b) saillants vers l'extérieur, qui se heurtent à un col (12) de la réception de piston (9) quand la réception de piston (9) avance,
de façon à créer une légère résistance lors de l'introduction de la réception de piston (9) avec les pistons (6a, 6b) dans les espaces de réception (2a,2b) quand le marquage de portion correspondant (11) est atteint, où suite au montage élastique des marquages de portion (11), le marquage de portion respectif (11) est appuyé à travers le col (12) de la réception de piston (9) contre la résistance élastique à l'intérieur d'un espace de réception (2a,2b) ;
les marquages de portion (11) étant réalisés en forme de rampe ou d'arc dans la direction d'avancée de la réception de piston (9).

2. Applicateur selon la revendication 1, **caractérisé en ce que** les espaces de réception (2a,2b) sont disposés l'un à côté de l'autre.

3. Applicateur selon une des revendications précédentes 1 ou 2, **caractérisé en ce que** les espaces de réception (2a,2b) sont liés l'un à l'autre via au moins une rainure.

4. Applicateur selon une des revendications précédentes, **caractérisé en ce que** les éléments d'écartement (7a,7b,7c,7d,7e,7f) sont constitués en forme de tige, en particulier de forme cylindrique.

5. Applicateur selon une des revendications précédentes, **caractérisé en ce que** les éléments d'écartement (7a,7b,7c,7d,7e,7f) sont configurés de façon qu'à l'appui de l'applicateur (1) sur une surface (8) à alimenter en produits en gel (3a,3b), il se forme un intervalle entre les premières ouvertures (4a,4b) des espaces de réception (2a,2b) et la surface (8) à alimenter de 0,5 mm à 30 mm, de préférence de 2 mm à 10 mm.

6. Applicateur selon une des revendications précédentes, **caractérisé en ce que** sont disposés six éléments d'écartement (7a,7b,7c,7d,7e,7f) sur un applicateur (1) avec deux espaces de réception (2a,2b), les éléments d'écartement (7a,7b,7c,7d,7e,7f) étant disposés de telle sorte que chacune des premières ouvertures (4a,4b) des espaces de réception (2a,2b) soit entourée de quatre éléments d'écartement.

7. Applicateur selon une des revendications précédentes, **caractérisé en ce que** les éléments d'écartement (7a,7b,7c,7d,7e,7f) sont disposés sur un adaptateur qui peut se fixer de façon détachable ou non par liaison de force ou complémentarité de forme avec l'applicateur (1).

8. Applicateur selon une des revendications précédentes 1 à 6, **caractérisé en ce que** les éléments d'écartement (7a,7b,7c,7d,7e,7f) peuvent se lier de façon détachable ou non par liaison de force ou complémentarité de forme avec l'applicateur (1).

9. Applicateur selon une des revendications précédentes 1 à 6, **caractérisé en ce que** les éléments d'écartement (7a,7b,7c,7d,7e,7f) sont constitués d'un seul bloc avec l'applicateur (1).
